# EUROPÄISCHE PATENTSCHRIFT

(11) **EP 2 365 582 B1**
(45) Veröffentlichungstag und Bekanntmachung des Hinweises auf die Patenterteilung: **16.03.2016**
(21) Anmeldenummer: 10002865.3
(22) Anmeldetag: 18.03.2010
(51) Int. Cl.: H01Q 5/35, H01Q 13/10, H01Q 9/16

(54) **Antennenanordnung**
Antenna assembly
Agencement d'antenne

(30) Priorität: 05.03.2010 DE 102010010527
(43) Veröffentlichungstag der Anmeldung: 14.09.2011
(73) Patentinhaber: Gigaset Communications GmbH, 40549 Düsseldorf (DE)
(72) Erfinder: Gapski, Dietmar, 46397 Bocholt (DE)
(74) Vertreter: Michalski Hüttermann & Partner Patentanwälte mbB

(56) Entgegenhaltungen:
- EP-A1- 1 494 316
- EP-A1- 2 028 719
- FR-A- 1 012 833
- FR-A1- 2 861 222
- FR-A1- 2 873 857
- JP-A- 58 054 703
- US-A- 2 957 172
- US-A- 3 417 351
- US-A- 5 192 927
- US-A1- 2009 051 604

## Beschreibung

Die Erfindung betrifft eine Antennenanordnung, mit wenigstens einer Antenne, wobei die Antenne eine erste Speisestelle zum Einspeisen eines ersten Hochfrequenzsignales aufweist.

Antennenanordnungen mit mehreren Antennen dienen im Allgemeinen zur Kommunikation in verschiedenen Frequenzbändern. Antennenanordnungen mit mehreren Antennen kommen insbesondere in der Mobilfunktechnik zum Einsatz. Die in Europa beispielsweise am Weitesten verbreiteten und bekannten Mobilfunknetze sind das D-Netz und das E-Netz, deren Frequenzen etwa 900 MHz bzw. 1800 MHz betragen.

An Antennenanordnungen, insbesondere für mobile Fernkonmmnikationsvorrichtungen (Handys) werden hohe Anforderungen hinsichtlich der Signalqualität, Energieeffizienz und Miniaturisierung gestellt. Durch die fortschreitende G lobalisierung und damit einhergehende weltweite Mobilität müssen mobile Fernkommunikationsvorrichtungen prinzipiell in der Lage sein, weltweit mit den dort vor Ort befindlichen Basisstationen Funkkontakt aufzunehmen. Reichte Anfang der 1990er Jahre noch ein Frequenzband in einer mobilen F ernkommunikationsvorrichtung zur Funkkommunikation aus, so vereinigen heutige Geräte in den allermeisten Fällen nicht weniger als vier Frequenzbänder für die Sprach- und Datenkommunikation in mobilen Funknetzen in sich. Somit vereinen mobile Fernkommunikationsvorrichtungen eine Vielzahl an physikalisch vorhandenen Antennen, wobei jede Antenne für die Kommunikation in einem bestimmten Frequenzband dient.

Da die Antennen in den mobilen Fernkommunikationsvorrichtungen örtlich möglichst weit von dem Akku und den CPUs entfernt positioniert sein sollen, um Störeinflüsse auf die Antennen und durch die CPUs zu verhindern, andererseits die Miniaturisierung der mobilen Fernkommunikationsvorrichtungen weiter voranschreitet, während gleichzeitig die Zunahme an Funktionen und damit Elektronik in den mobilen Fernkommunikationsvorrichtungen immer weiter zunimmt, wird der Platz für die benötigten Antennen immer geringer. Dadurch, dass der Platz für die benötigten Antennen stetig abnimmt, während immer mehr Frequenzbänder und damit auch Antennen in einer mobilen Fernkommunikationsvorrichtung vereinigt werden sollen, ist die Entkopplung zwischen den Antennen nur sehr gering, da sie nah beieinander liegen.

Der Sender einer Antenne generiert üblicherweise auch Signale außerhalb des gewünschten Frequenzbereiches. Die Signale dieser Frequenzen sind üblicherweise nicht gewünscht, sondern werden als störend angesehen. Zwar nimmt dieses Breitbandrauschen in andere Frequenzbereiche hinein gewöhnlich mit der Entfernung sehr schnell ab, da jedoch in den mobilen Fernkommunikationsvorrichtungen die Antennen der diversen Frequenzbänder sehr nah beieinander liegen, wirkt solch ein Funksignal einer Antenne auch noch in der benachbarten Antenne als Störsignal, selbst noch für den Fall, dass die Frequenzbänder dieser beiden Antennen bereits weit auseinanderliegen, wie auch das nachfolgende Beispiel zeigt.

Soll also beispielsweise über eine mobile Fernkommunikationsvorrichtung ein Gespräch im Frequenzband des DECT-Standards (∼1,89 GHz) geführt werden, während gleichzeitig die Funktion Bluetooth (∼2,45 GHz) für ein zugeordnetes Headset genutzt wird, so "funkt" ein Signal in das andere hinein und kann somit die reibungslose Kommunikation im jeweils anderen Frequenzband stören. Der weitgehend störfreie Kommunikationsbetrieb in diesen Frequenzbändern kann dann beispielsweise durch eine Erhöhung der zur Verfügung gestellten Sendeleistung für die Funkkommunikation erkauft werden. Weder die Störung des einen Signales durch das andere, noch die damit einhergehende Erhöhung der Energieleistung sind erwünscht. Denn, zum einen leidet die Funkqualität, zum anderen wird der Akku stärker als nötig belastet und verkürzt somit die Akku-Laufzeit, bzw. erfordert eine höhere Akkukapazität um die Laufzeit konstant hoch zu halten.

Die FR 1 012 833 A offenbart eine Antennenanordnung mit einer Antenne, die zwei Speisestellen zum Einspeisen von zwei unterschiedlichen Signalen aufweist. In den Koaxialkabeln ist jeweils ein Filter vorgesehen, um eine ungewünschte gegenseitige Beeinflussung zwischen zwei empfangenen Signalen zu verhindern.

Die JP 58 054703 A offenbart eine Antennenanordnung mit einer Schlitzantenne, die zwei Speisestellen zum Einspeisen von zwei unterschiedlichen Signalen aufweist. Die Signale werden über eine Leitung in einem Filter aufgespalten und fließen separat in Streifenleitungen zu den Speisestellen.

Die EP 1 494 316 A1 offenbart eine Antennenanordnung mit einer Antenne, die zwei Speisestellen zum Einspeisen von zwei unterschiedlichen Signalen aufweist. Ein Filter ist in die Antenne integriert, um eine Isolation einer Speisestelle zu bewirken.

Die FR 2 873 857 A1 offenbart eine Antennenanordnung mit einer Antenne, die es ermöglicht, eine unerwünschte Frequenz zu filtern, um eine korrekte Funktion einer anderen Frequenz sicherzustellen.

Die US 2 957 172 A offenbart eine Antennenanordnung mit einer Antenne, die zwei Speisestellen zum Einspeisen von zwei unterschiedlichen Signalen aufweist. Die Antenne umfasst einen Filter.

Die US 2009/0051604 A1 betrifft ein schnurloses Kommunikationsgerät mit einer Antennenstruktur, die für zwei Kommunikationsbänder ausgeführt sein kann. Entsprechende Antennenstrukturen sind an entgegengesetzten Enden des Geräts angeordnet. Ein L-förmiges Antennenresonanzelement kann benachbart zu einem Schlitz der Antenne angeordnet sein, wobei das Antennenresonanzelement in dem ersten Kommunikationsband als nicht-strahlende Kopplungsblindleitung dienen kann, die den Schlitz erregt. In dem zweiten Kommunikationsband kann das Antennenresonanzelement RF-Signale empfangen und abstrahlen.

Aufgabe der Erfindung ist es eine verbesserte Antenne zur Verfügung zu stellen, die eine oder mehrere aus dem Stand der Technik bekannten Nachteile vermeidet.

Diese Aufgabe wird gelöst durch den Gegenstand des Anspruchs 1.

Insofern ist erfindungsgemäß ein Mobiltelefon umfassend eine Antennenanordnung, mit einer Schlitzantenne angegeben, wobei die Schlitzantenne eine erste Speisestelle zum Einspeisen eines ersten Hochfrequenzsignales aufweist, die Schlitzantenne eine zweite Speisestelle, die von der ersten Speisestelle verschieden ist, zum Einspeisen eines zweiten Hochfrequenzsignales, das sich von dem ersten Hochfrequenzsignal in der Frequenz unterscheidet, aufweist, an der ersten Speisestelle eine erste Filtereinrichtung angeordnet ist, an der zweiten Speisestelle eine zweite Filtereinrichtung angeordnet ist, wobei die erste Filtereinrichtung ausgeführt ist, ein erstes Störsignal zu verringern, wobei das erste Störsignal in der ersten Speisestelle auf einer Einspeisung des zweiten Hochfrequenzsignales in die zweite Speisestelle basiert, wobei die zweite Filtereinrichtung ausgeführt ist, ein zweites Störsignal zu verringern, wobei das zweite Störsignal in der zweiten Speisestelle auf einer Einspeisung des ersten Hochfrequenzsignales in die erste Speisestelle basiert, die erste Filtereinrichtung eine erste elektrische Leitung, die als erster frequenzselektiver elektrischer Kurzschluss wirkt, zum Dämpfen der Frequenz des zweiten Hochfrequenzsignales, und ein Kompensationselement zum Kompensieren des Blindanteils des frequenzselektiven elektrischen Kurzschlusses, das als Leerlauf für die Frequenz des ersten Hochfrequenzsignales dient, umfasst, und die zweite Filtereinrichtung eine zweite elektrische Leitung, die als zweiter frequenzselektiver elektrischer Kurzschluss wirkt, zum Dämpfen der Frequenz des ersten Hochfrequenzsignales, und ein zweites Kompensationselement zum Kompensieren des Blindanteils des zweiten frequenzselektiven elektrischen Kurzschlusses, das als Leerlauf für die Frequenz des zweiten Hochfrequenzsignales dient, umfasst.

Durch die erfindungsgemäße Lehre wird der Vorteil erreicht, dass die Anzahl an physikalisch vorhandenen in den mobilen Fernkommunikationsvorrichtungen vorhandenen Antennen, bei einer gleichbleibenden Anzahl an unterstützten Frequenzbändern, gegenüber dem im Stand der Technik bekannten Antennen, verringert werden kann.

Ein weiterer Vorteil ist, dass die Anzahl an unterstützten Frequenzbändern in der Antennenanordnung erhöht werden kann, ohne dass die Anzahl an physikalisch vorhandenen verfügbaren Antennen ansteigen muss.

Ein weiterer Vorteil ist, dass die Möglichkeit besteht, die innerhalb einer physikalisch vorhandenen Antenne eingespeisten Frequenzen untereinander zu entkoppeln, so dass das "Hineinfunken" der einen Frequenz in die andere verringert werden kann.

Des Weiteren erlaubt es die erfindungsgemäße Lehre, die Miniaturisierung der mobilen Fernkommunikationsvorrichtungen weiter voranzubringen.

Bevorzugte Weiterbildungen der Erfindung sind in den Unteransprüchen beschrieben.

Die erfindungsgemäße Lehre beschränkt sich nicht auf eine Antenne.

In einer vorteilhaften Ausführungsform der Erfindung ist vorgesehen, dass mehrere Antennen in der Antennenanordnung, z.B. für 'antenna diversity', 'MiMo', etc., vorhanden sind.

Es ist jedoch nicht zwingend notwendig, dass alle in der mobilen Fernkommunikationsvorrichtung vorhandenen Antennen, Erfindungsgemäß ausgestaltet sind. Bereits die Anwendung der Erfindung auf eine Antenne kann ausreichend sein, um beispielsweise dasjenige Signal, welches sich als am störanfälligsten herausstellt, mit einer hinreichenden Entkopplung auszustatten.

Mit einer mobilen Fernkommunikationsvorrichtung sind einerseits Mobiltelefone wie "Handys" und DECT-Mobiltelefone, als auch Basisstationen der DECT-Mobiltelefone gemeint, andererseits auch eingebaute oder einbaubare Steckkarten, Sticks, bzw. Telekommunikationsmodule, wie z.B. USB-Sticks, UMTS-Module, u.v.a.

Grundsätzlich können verschiedenste Antennenausgestaltungen in der Antennenanordnung verwendet werden, beispielsweise Dipol- und Schlitzantennen.

In der Ausführungsform der Erfindung ist vorgesehen, dass eine Antenne in der Antennenanordnung eine Schlitzantenne ist.

In einer besonders vorteilhaften Ausführungsform der Erfindung ist vorgesehen, dass alle Antennen in der Antennenanordnung Schlitzantennen sind.

In der vorteilhaften Ausgestaltung der Erfindung dient ein Abschnitt der physikalisch vorhandenen Antenne als wirksame Antennenlänge, nachfolgend virtuelle Antenne genannt, für ein erstes hochfrequentes Signal, wobei der Abschnitt durch Hochfrequenzkurzschlüsse begrenzt ist.

Ein Hochfrequenzkurzcschluss kann dabei sowohl ein physikalisch vorhandener Gleichstromkurzschluss (elektrischer Kurzschluss) sein, als auch ein frequenzabhängiger Wechselstromkurzschluss.

Ein solcher Hochfrequenzkurzschluss kann unterschiedlich ausgestaltet sein.

Eine Möglichkeit, einen frequenzselektiven Kurzschluss darzustellen, besteht beispielsweise im Anbringen einer weiteren elektrischen Leitung an der Stelle des gewünschten Kurzschlusses, wobei durch die geeignete Geometrie der Leitung diese Stelle als Kurzschluss für eine bestimmte Frequenz wirkt.

In einer weiteren vorteilhaften Ausgestaltung der Erfindung weist die physikalisch vorhandene Antenne einen zweiten Abschnitt als wirksame Antennenlänge (zweite virtuelle Antenne) für ein zweites hochfrequentes Signal auf, wobei der zweite Abschnitt durch Hochfrequenzkurzschlüsse begrenzt wird.

Grundsätzlich kann die jeweils wirksame Antennenlänge der virtuellen Antenne beliebig sein, jedoch maximal diejenige Länge haben, die auch die physikalisch vorhandene Antenne aufweist.

Auch ist die Anzahl an virtuellen Antennen innerhalb einer physikalisch vorhandenen Amenne nicht auf zwei begrenzt.

Auch drei oder mehr virtuelle Antennen sind prinzipiell realisierbar, wobei ein entsprechend höherer Aufwand zur jeweiligen Entkopplung nötig wird.

In einer vorteilhaften Ausgestaltung der Erfindung beträgt die jeweils wirksame Antennenlänge die Hälfte der Wellenlänge des jeweiligen Hochfrequenzsignals oder ein Vielfaches davon.

Bei mehr als einer virtuellen Antenne innerhalb der physikalisch vorhandenen Antenne können sich die virtuellen Antennenlängen überschneiden, müssen dies jedoch nicht.

Generell muss der Wellenwiderstand der Leitung nicht mit dem Abschlusswiderstand der Leitung übereinstimmen. Stimmen diese beiden Widerstände jedoch nicht miteinander überein, tritt Reflexion auf, so dass nicht die vollständige Leistung übertragen werden kann. Daher ist es besonders vorteilhaft, wenn der Wellenwiderstand der Leitung zumindest in etwa mit dem Abschlusswiderstand der Leitung übereinstimmt.

In einer weiteren vorteilhaften Ausgestaltung der Erfindung ist die erste und / oder die zweite Speisestelle in der Antenne derart angeordnet, dass die zugehörige Anschlussimpedanz an den Wellenwiderstand angepasst ist.

In einer weiteren vorteilhaften Ausgestaltung der Erfindung ist diejenige Speisestelle des Hochfrequenzsignals mit dem größten Bandbreitenbedarf in der physikalisch vorhandenen Antenne derart angeordnet, dass die zugehörige Anschlussimpedanz an den Wellenwiderstand angepasst ist.

In einer weiteren vorteilhaften Ausgestaltung der Erfindung, ist für ein Hochfrequenzsignal, dessen Anschlussimpedanz nicht an den Wellenwiderstand angepasst ist, ein Impedanzwandler vorgesehen, mit dem die Anschlussimpedanz an den Wellenwiderstand anpassbar ist.

Der Leitungswiderstand der virtuellen Antennen ist vorzugsweise an den Wellenwiderstand angepasst. Dieser beträgt im Mobilfunkbereich häufig 50 Ω.

Für eine Filtereinrichtung, die ein Störsignal verringern kann, das in einer ersten Speisestelle, aufgrund einer Einspeisung eines zweiten Hochfrequenzsignals in einer zweiten Speisestelle entstehen kann, sind mehrere Möglichkeiten gegeben. In der Filtereinrichtung einer Speisestelle, wird ein frequenzselektiver elektrischer Kurzschluss zum Dämpfen eines zweiten hochfrequenten Signales verwendet. Dieser frequenzselektive elektrische Kurzschluss hat jedoch zur Folge, dass an besagter Speisestelle einen wiederum störenden Blindanteil entsteht. Daher wird in einer solchen Filtereinrichtung ein Kompensationselement vorgesehen um den Blindanteil des frequenzselektiven elektrischen Kurzschlusses zu kompensieren. Die Ausgestaltung dieser Filtereinrichtung kann als parallele Anordnung erfolgen.

Erzeugt also der frequenzselektive elektrische Kurzschluss in der Filtereinrichtung an der Speisestelle einen kapazitiven Blindanteil, kann dieser durch einen betragsmäßig gleichgroßen induktiven Blindanteil kompensiert werden. Für den Fall, dass der störende Blindanteil induktiver Natur ist, kann dieser durch einen betragsmäßig gleichgroßen kapazitiven Blindanteil kompensiert werden.

Da der frequenzselektive elektrische Kurzschlusspunkt auf der Speisestelle des Hochfrequenzsignales liegt, ergibt sich die gewünschte Entkopplung zwischen den beiden Hochfrequenzsignalen, und die Speiseleitung der virtuellen Antenne des ersten Hochfrequenzsignales ist für das kompensierte zweite Hochfrequenzsignal quasi nicht existent und somit kann das kompensierte zweite Hochfrequenzsignal nicht in die Speiseleitung des ersten Hochfrequenzsignales "hineinfunken". Dadurch wird das zweite, unerwünschte Hochfrequenzsignal, an der Speisestelle des ersten Hochfrequenzsignales gedämpft.

In der Ausgestaltung der Erfindung ist für eine virtuelle Antenne an der Speisestelle eine Filtereinrichtung vorgesehen, die einen frequenzselektiven elektrischen Kurzschluss zum Dämpfen des zweiten Hochfrequenzsignales enthält und ein erstes Kompensationselement zum Kompensieren des Blindanteils des frequenzselektiven elektrischen Kurzschlusses.

Solch eine Filtereinrichtung kann, muss aber nicht zwingend, für jede Speisestelle in einer Antenne vorgesehen sein.

Ein positiver Nebeneffekt der Filtereinrichtung kann es sein, dass sie in der Lage ist, auch weitere, über die Antenne aufgenommene unerwünschte Signale zu dämpfen.

In der Ausgestaltung der Erfindung ist vorgesehen, dass an einer zweiten Speisestelle der physikalisch vorhandenen Antenne eine zweite Filtereinrichtung enthalten ist, die einen zweiten frequenzselektiven elektrischen Kurzschluss umfasst, der das erste Hochfrequenzsignal dämpft und ein zweites Kompensationselement enthält, um den Blindanteil des zweiten frequenzselektiven elektrischen Kurzschlusses zu kompensieren.

Solch ein frequenzselektiver elektrischer Kurzschluss kann verschieden ausgestaltet sein. Beispielsweise ist es denkbar, ihn als offene elektrische Leitung auszubilden, mit einer Länge von einem Viertel der Wellenlänge des jeweils zu entkoppelnden hochfrequenten Signales oder einem ungeraden Vielfachen hiervon.

Weiter ist es auch denkbar den frequenzselektiven elektrischen Kurzschluss als geschlossene elektrische Leitung auszubilden, mit einer Länge von einem Halben der Wellenlänge des jeweils zu entkoppelnden hochfrequenten Signales oder einem geraden Vielfachen hiervon.

In einem Beispiel kann der frequenzselektive elektrische Kurzschluss auch als konzentriertes Bauelement in Form eines Serienschwingkreises ausgestaltet sein.

Diese Beispiele sind nicht abschließend zu sehen.

Mit den Längen der Leitungen sind jeweils die elektrisch wirksamen Längen gemeint.

In einer weiteren vorteilhaften Ausgestaltung der Erfindung ist vorgesehen, dass der frequenzselektive Kurzschluss der jeweiligen Filtereinrichtung als elektrische Leitung ausgebildet ist und eine Länge von einem Viertel der Wellenlänge des jeweils zu entkoppelnden hochfrequenten Signales aufweist.

Generell gibt es verschiedene Ansätze, wie die Kompensationselemente zum Kompensieren von Blindanteilen ausgestaltet sein können.

Eine recht einfache Realisierungsform ist, die Kompensationselemente als Blindwiderstände auszugestalten.

In einer weiteren vorteilhaften Ausgestaltung der Erfindung, sind die Kompensationselemente als Blindwiderstände ausgestaltet.

Mit Hochfrequenzsignalen, bzw. hochfrequenten Signalen sind dabei vorzugsweise Signale gemeint, die bei einer Frequenz von etwa 50 MHz beginnen und circa 10 GHz nicht überschreiten. Insbesondere sind damit Signale gemeint, die zwischen 400MHz und 5GHz liegen.

Insbesondere sind damit Signale gemeint, deren Frequenzen für die Kommunikation von Sprache und Daten in mobilen Funknetzen verwendet werden. Dies können insbesondere Mobilfunktechnologie-Netze der zweiten, dritten, vierten und künftigen Generationen sein, z.B. das D-Netz, das E-Netz u.v.a., wie auch Frequenzen für weitere Mobilfunktechnologien, wie beispielsweise in den Standards von DECT und Bluetooth als auch für WLAN, Edge, GSM, GPRS, UMTS usw., benutzt werden. Darüber hinaus sind Frequenzen gemeint, die für "short-range-radio" oder "ZigBee" genutzt werden oder für deren Nutzung geeignet sind. Künftig kommen in diesen Bereichen beispielsweise durch die "digitale Dividende" weitere Frequenzbereiche aus dem ehemaligen Frequenzbereich des analogen Fernsehens und analogen Radios hinzu.

Diese Frequenzen bzw. Frequenzbänder sind nicht abschließend und beschränkend gemeint, sondern stellen lediglich einen möglichen Ausschnitt der genutzten Frequenzen und Frequenzbänder der Mobilfunktechnologie dar.

Die erfindungsgemäße Antennenanordnung ist nachfolgend in einem Ausführungsbeispiel beschrieben und zeichnerisch dargestellt.

Die Zeichnung zeigt eine Ausführungsform gemäß einer bevorzugten Ausgestaltung der Erfindung mit Fig. 1

In der Zeichnung zeigen:
Fig. 1 skizzenhaft dargestellt ist der Aufbau einer möglichen erfindungsgemäßen Antennenanordnung.

Fig. 1 zeigt eine Antennenanordnung mit einer physikalisch vorhandenen Antenne 100, die als Schlitzantenne ausgeführt ist. Die physikalisch vorhandene Antenne enthält eine erste Speisestelle 110 und eine zweite Speisestelle 120 für die Einspeisung eines ersten hochfrequenten Signales *f*₁ und eines zweiten hochfrequenten Signales *f₂*. Die Speisestellen 110, 120 enthalten je eine Filtereinrichtung die aus einer parallelen Anordnung besteht. Die parallele Anordnung besteht aus einer elektrischen Leitung 113, 123, die als frequenzabhängiger Kurzschluss dient, und einem Blindwiderstand 114, 124 zur Blindkompensation dieser Leitung 113, 123. Dabei werden die beiden Signale *f₁*, *f₂* jeweils über eine eigene Zuleitung 111, 121 zur zugehörigen Speisestelle 110, 120 eingespeist.

Die erste Filtereinrichtung an der ersten Speisestelle 110 besteht aus folgender parallelen Anordnung: Einer elektrischen Leitung 113, die als frequenzselektiver elektrischer Kurzschluss wirkt für die Frequenz *f₂* und die Länge *λ*₂/4 der Frequenz *f₂* hat. Weiter besteht die parallele Anordnung der ersten Filtereinrichtung an der Speisestelle 110 aus einem Blindwiderstand 114, der den Blindanteil des frequenzselektiven elektrischen Kurzschlusses 113 kompensiert und als Leerlauf für die Frequenz *f₁* dient.

Für die zweite Speisestelle 120, die die zweite Frequenz *f₂* einspeist, ist eine zweite Filtereinrichtung vorgesehen. Diese besteht ebenfalls aus einer parallelen Anordnung aus einer elektrischen Leitung 123, die als frequenzabhängiger Kurzschluss für die Frequenz *f₂* dient und *λ₁*/*4* der Frequenz *f₁* lang ist, und einem Blindwiderstand 124, der den durch die *λ₁*/4 lange Leitung 123 entstehenden Blindanteil kompensiert und als Leerlauf für die Frequenz *f₂* wirkt.

Erzeugt also der frequenzselektive elektrische Kurzschluss 113 in der Filtereinrichtung an der Speisestelle 110 einen kapazitiven Blindanteil, kann dieser durch einen betragsmäßig gleichgroßen induktiven Blindanteil 114 kompensiert werden. Für den Fall, dass der störende Blindanteil induktiver Natur ist, kann dieser durch einen betragsmäßig gleichgroßen kapazitiven Blindanteil 114 kompensiert werden.

Gleiches gilt sinngemäß für die zweite Speisestellen 120 und ihrem zugehörigen elektrischen Kurzschluss 123 und dem kompensatorischen Blindelement 124.

Durch den elektrischen Kurzschluss 115 und dem frequenzabhängigen Kurzschluss 123 an der zweiten Speisestelle 120, entsteht ein Abschnitt, der als virtuelle Antenne der Länge *λ₁*/*2* der Frequenz *f₁* dient. Analog entsteht durch den elektrischen Kurzschluss 125 und dem frequenzabhängigen Kurzschluss 113 an der ersten Speisestelle 110 ein Abschnitt, der als zweite virtuelle Antenne fungiert, mit der Länge *λ₂*/*2* der Frequenz *f₂*.

Somit hat jedes eingespeiste hochfrequente Signal *f₁. f₂* seine eigene virtuelle Antenne 112, 122 innerhalb der physikalisch vorhandenen Antenne 100.

An der ersten Speisestelle 110 ist das hochfrequente Signal f₂ quasi nicht existent und an der zweiten Speisestelle 120 ist das hochfrequente Signal f₁ quasi nicht existent. Somit sind die beiden Speisestellen 110, 120 voneinander isoliert und die eingespeisten hochfrequenten Signale *f₁* und *f₂*, "sehen" sich gegenseitig nicht und üben daher auch keine Störeinflüsse aufeinander aus. Dies gilt auch für den Fall, wie hier gegeben, dass die beiden virtuellen Antennen sich in ihrer Lage teilweise überlappen. Isolation meint dabei die Entkopplung des ersten Signals *f₁* an der zweiten Speisestelle 120 und des zweiten Signals *f₂* an der ersten Speisestelle 110.

## Patentansprüche

1. Mobiltelefon umfassend eine Antennenanordnung, mit einer Schlitzantenne (100), wobei die Schlitzantenne (100)
eine erste Speisestelle (110) zum Einspeisen eines ersten Hochfrequenzsignales (f) aufweist,
**dadurch gekennzeichnet, dass**
die Schlitzantenne (100) eine zweite Speisestelle (120), die von der ersten Speisestelle (110) verschieden ist, zum Einspeisen eines zweiten Hochfrequenzsignales (f2), das sich von dem ersten Hochfrequenzsignal (f1) in der Frequenz unterscheidet, aufweist,
an der ersten Speisestelle (110) eine erste Filtereinrichtung angeordnet ist,
an der zweiten Speisestelle (120) eine zweite Filtereinrichtung angeordnet ist,
wobei die erste Filtereinrichtung ausgeführt ist, ein erstes Störsignal zu verringern, wobei das erste Störsignal in der ersten Speisestelle (110) auf einer Einspeisung des zweiten Hochfrequenzsignales (f2) in die zweite Speisestelle (120) basiert,
wobei die zweite Filtereinrichtung ausgeführt ist, ein zweites Störsignal zu verringern, wobei das zweite Störsignal in der zweiten Speisestelle (120) auf einer Einspeisung des ersten Hochfrequenzsignales (f) in die erste Speisestelle (110) basiert,
die erste Filtereinrichtung eine erste elektrische Leitung (113), die als erster frequenzselektiver elektrischer Kurzschluss wirkt, zum Dämpfen der Frequenz (f2) des zweiten Hochfrequenzsignales (f2), und ein Kompensationselement (114) zum Kompensieren des Blindanteils des frequenzselektiven elektrischen Kurzschlusses (113), das als Leerlauf für die Frequenz (f1) des ersten Hochfrequenzsignales (f1) dient, umfasst, und
die zweite Filtereinrichtung eine zweite elektrische Leitung (123), die als zweiter frequenzselektiver elektrischer Kurzschluss wirkt, zum Dämpfen der Frequenz (f1) des ersten Hochfrequenzsignales (f1), und ein zweites Kompensationselement (124) zum Kompensieren des Blindanteils des zweiten frequenzselektiven elektrischen Kurzschlusses (123), das als Leerlauf für die Frequenz (f2) des zweiten Hochfrequenzsignales (f2) dient, umfasst.

2. Mobiltelefon nach Anspruch 1,
**dadurch gekennzeichnet, dass**
die Antennenanordnung mehrere Schlitzantennen (100) aufweist.

3. Mobiltelefon nach einem der vorhergehenden Ansprüche 1 oder 2,
**dadurch gekennzeichnet, dass**
ein erster Abschnitt (112) der Schlitzantenne (100) als wirksame Antennenlänge (112) für ein erstes Hochfrequenzsignal (f1) wirkt, wobei der Abschnitt (112) durch Hochfrequenzkurzschlüsse (115, 120) begrenzt ist.

4. Mobiltelefon nach Anspruch 3,
**dadurch gekennzeichnet, dass**
ein zweiter Abschnitt (122) der Schlitzantenne (100) als wirksame Antennenlänge (122) für ein zweites Hochfrequenzsignal (f2) wirkt, wobei der zweite Abschnitt (122) durch Hochfrequenzkurzschlüsse (110, 125) begrenzt ist, und wobei mindestens einer der Hochfrequenzkurzschlüsse (110, 125) des zweiten Abschnitts (122), sich von den Hochfrequenzkurzschlüssen (115, 120) des ersten Abschnitts (112) unterscheidet.

5. Mobiltelefon nach Anspruch 4,
**dadurch gekennzeichnet, dass**
die wirksame Antennenlänge (112) des ersten Hochfrequenzsignales (f1) die Hälfte der Wellenlänge des ersten Hochfrequenzsignales (f1) oder ein Vielfaches davon beträgt und die wirksame Antennenlänge (122) des zweiten Hochfrequenzsignales (f2) die Hälfte der Wellenlänge des zweiten Hochfrequenzsignales (f2) oder ein Vielfaches davon beträgt.

6. Mobiltelefon nach einem der vorhergehenden Ansprüche,
**dadurch gekennzeichnet, dass**
die erste und / oder zweite Speisestelle (110, 120) in der Schlitzantenne (100) derart angeordnet ist, dass die zugehörige Anschlussimpedanz an den Wellenwiderstand angepasst ist.

## Claims

1. A mobile telephone comprising an antenna assembly, having a slot antenna (100), wherein the slot antenna (100)
has a first feed point (110) for feeding in a first high-frequency signal (f1),
**characterised in that**
the slot antenna (100) has a second feed point (120), which is different from the first feed point (110), for feeding in a second high-frequency signal (f2), which differs from the first high-frequency signal (f1) in terms of frequency,
a first filter device is arranged at the first feed point (110),
a second filter device is arranged at the second feed point (120),
wherein the first filter device is configured to reduce a first interfering signal, wherein the first interfering signal in the first feed point (110) is based on a feed of the second high-frequency signal (f2) into the second feed point (120),
wherein the second filter device is configured to reduce a second interfering signal, wherein the second interfering signal in the second feed point (120) is based on a feed of the first high-frequency signal (f1) into the first feed point (110),
the first filter device comprises a first electrical line (113), which acts as first frequency-selective electrical short circuit in order to damp the frequency (f2) of the second high-frequency signal (f2), and a compensation element (114) in order to compensate for the reactive component of the frequency-selective electrical short circuit (113), which compensation element provides open-circuit conditions for the frequency (f1) of the first high-frequency signal (f1), and
the second filter device comprises a second electrical line (123), which acts as a second frequency-selective electrical short circuit, in order to damp the frequency (f1) of the first high-frequency signal (f1), and a second compensation element (124) in order to compensate for the reactive component of the second frequency-selective electrical short circuit (123), which compensation element provides open-circuit conditions for the frequency (f2) of the second high-frequency signal (f2).

2. The mobile telephone according to Claim 1,
**characterised in that**
the antenna assembly has a plurality of slot antennas (100).

3. The mobile telephone according to one of the preceding Claims 1 or 2,
**characterised in that**
a first portion (112) of the slot antenna (100) acts as an effective antenna length (112) for a first high-frequency signal (f1), wherein the portion (112) is limited by high-frequency short circuits (115, 120).

4. The mobile telephone according to Claim 3,
**characterised in that**
a second portion (122) of the slot antenna (100) acts as an effective antenna length (122) for a second high-frequency signal (f2), wherein the second portion (122) is limited by high-frequency short circuits (110, 125), and wherein at least one of the high-frequency short circuits (110, 125) of the second portion (122) differs from the high-frequency short circuits (115, 120) of the first portion (112).

5. The mobile telephone according to Claim 4,
**characterised in that**
the effective antenna length (112) of the first high-frequency signal (f1) is half the wavelength of the first high-frequency signal (f1) or a multiple thereof and the effective antenna length (122) of the second high-frequency signal (f2) is half the wavelength of the second high-frequency signal (f2) or a multiple thereof.

6. The mobile telephone according to one of the preceding claims,
**characterised in that**
the first and/or second feed point (110, 120) is arranged in the slot antenna (100) in such a way that the associated supply impedance is adapted to the wave resistance.

## Revendications

1. Téléphone mobile comprenant un agencement d'antennes, avec une antenne à fente (100), où l'antenne à fente (100)
présente un point d'alimentation (110) pour une alimentation d'un premier signal de haute fréquence (f1),
**caractérisé en ce que**
l'antenne à fente (100) présente un deuxième point d'alimentation (120) qui est différent du premier point d'alimentation (110), pour l'alimentation d'un deuxième signal de haute fréquence (f2) qui se différentie du premier signal de haute fréquence (f1) au niveau de la fréquence,
un premier système de filtre est disposé au premier point d'alimentation (110),
un deuxième système de filtre est disposé au deuxième point d'alimentation (120),
où le premier système de filtre est conçu pour atténuer un premier signal perturbant, où le premier signal perturbant dans le premier point d'alimentation (110) se base sur une alimentation du deuxième signal de haute fréquence (f2) dans le deuxième point d'alimentation (120),
où le deuxième système de filtre est conçu pour atténuer un deuxième signal perturbant, où le deuxième signal perturbant dans le deuxième point d'alimentation (120) se base sur une alimentation du premier signal de haute fréquence (f1) dans le premier point d'alimentation (110),
le premier système de filtre comprend une première ligne électrique (113) qui joue le rôle de premier court-circuit électrique sélectif en fréquences pour l'amortissement de la fréquence (f2) du deuxième signal de haute fréquence (f2) et un élément de compensation (114) pour compenser la partie réactive du court-circuit (113) électrique sélectif en fréquences qui sert de circuit ouvert pour la fréquence (f1) du premier signal de haute fréquence (f1), et
le deuxième système de filtre comprend une deuxième ligne électrique (123) qui joue le rôle de deuxième court-circuit électrique sélectif en fréquences pour l'amortissement de la fréquence (f1) du premier signal de haute fréquence (f1) et un deuxième élément de compensation (124) pour compenser la partie réactive du deuxième court-circuit (123) électrique sélectif en fréquences qui sert de circuit ouvert pour la fréquence (f2) du deuxième signal de haute fréquence (f2).

2. Téléphone mobile selon la revendication 1,
**caractérisé en ce que**
l'arrangement d'antennes présente plusieurs antennes à fente (100).

3. Téléphone mobile selon l'une des revendications précédentes 1 ou 2,
**caractérisé en ce**
**qu'**une première section (112) de l'antenne à fente (100) joue le rôle de longueur d'antenne efficace (112) pour un premier signal de haute fréquence (f1), où la section (112) est délimitée par des courts-circuits (115, 120) de haute fréquence.

4. Téléphone mobile selon la revendication 3,
**caractérisé en ce**
**qu'**une deuxième section (122) de l'antenne à fente (100) joue le rôle de longueur d'antenne efficace (122) pour un deuxième signal de haute fréquence (f2), où la deuxième section (122) est délimitée par des courts-circuits (110, 125) de haute fréquence et où au moins l'un des courts-circuits (110, 125) de haute fréquence de la deuxième section (122) se différentie des courts-circuits (115, 120) de haute fréquence de la première section '(112).

5. Téléphone mobile selon la revendication 4,
**caractérisé en ce que**
la longueur d'antenne efficace (112) du premier signal de haute fréquence (f1) s'élève à la moitié de la longueur d'onde du premier signal de haute fréquence (f1) ou en est un multiple, et la longueur d'antenne efficace (122) du deuxième signal de haute fréquence (f2) s'élève à la moitié de la longueur d'onde du deuxième signal de haute fréquence (f2) ou en est un multiple.

6. Téléphone mobile selon l'une des revendications précédentes,
**caractérisé en ce que**
les premier et/ou deuxième points d'alimentation (110, 120) sont disposés dans l'antenne à fente (100) de telle façon que l'impédance de ligne correspondante est adaptée à la résistance d'onde.
